# EUROPÄISCHE PATENTSCHRIFT

(11) **EP 2 762 631 B1**
(45) Veröffentlichungstag und Bekanntmachung des Hinweises auf die Patenterteilung: **06.04.2016**
(21) Anmeldenummer: 14401002.2
(22) Anmeldetag: 08.01.2014
(51) Int. Cl.: D06F 35/00, D06F 39/08

(54) **Verfahren zum Betreiben einer Waschmaschine mit Umfluteinrichtung**
Method for operating a washing machine with recirculation device
Procédé de fonctionnement d'un lave-linge avec un dispositif de recirculation

(30) Priorität: 30.01.2013 DE 102013100908
(43) Veröffentlichungstag der Anmeldung: 06.08.2014
(73) Patentinhaber: Miele & Cie. KG, 33332 Gütersloh (DE)
(72) Erfinder: Drücker, Markus, 33335 Gütersloh (DE); Hormann, Michael, 33332 Gütersloh (DE); Maaß, Heinz, 33378 Rheda-Wiedenbrück (DE); Sieding, Dirk, 44534 Lünen (DE); Stappenbeck, Rolf, 33378 Rheda-Wiedenbrück (DE)

(56) Entgegenhaltungen:
- EP-A1- 2 426 246
- EP-A2- 1 783 264
- US-A1- 2011 138 543

## Beschreibung

Die vorliegende Erfindung betrifft ein Verfahren zum Betreiben einer Waschmaschine mit Umfluteinrichtung.

Insbesondere betrifft die vorliegende Erfindung ein Verfahren zum Betreiben einer Waschmaschine mit einem Laugenbehälter zur Aufnahme von Waschflüssigkeit zum Behandeln von Wäsche und einer Umfluteinrichtung mit einer Umflutpumpe und einer Umflutleitung. Das Verfahren umfasst die Durchführung eines Waschprogramms mit einer Waschphase und zumindest einer Spülphase. Zumindest während der Waschphase und/oder einer der Spülphasen wird die Umfluteinrichtung derart aktiviert, dass Waschflüssigkeit mittels der Umflutpumpe aus einem ersten Bereich des Laugenbehälters durch die Umflutleitung in einen zweiten Bereich des Laugenbehälters gefördert wird. Ein derartiges Verfahren ist beispielsweise aus der EP 2 426 246 A1 bekannt.

Beim Waschen von Wäsche mit der Waschmaschine wird üblicherweise vom Benutzer ein Waschprogramm ausgewählt, das mindestens eine Waschphase und mindestens eine Spülphase ausführt, in denen der Wäsche Waschflüssigkeit wie Waschlauge in der Waschphase oder Wasser in der Spülphase zugeführt wird. In der Waschphase wird die Wäsche in einer drehenden Trommel, die Teil des Laugenbehälters ist, bewegt und mit Waschlauge benetzt bzw. durchfeuchtet. Hierbei befindet sich Wasser in dem Laugenbehälter bzw. in der Trommel der Waschmaschine und durch Bewegung der Wäsche wird der Schmutz ausgespült. In der Spülphase wird nach Vollendung der Waschphase in der Wäsche verbleibende Waschflüssigkeit durch Bewegen der Wäsche in Wasser anstelle von Waschlauge ausgespült. Mittels der Umfluteinrichtung, die in der Lage ist, Waschflüssigkeit von einem ersten Bereich des Laugenbehälters in einen zweiten Bereich des Laugenbehälters zu fördern, um die Wäsche von dem zweiten Bereich aus mit Waschflüssigkeit zu kontaktieren, kann die Wäsche besser mit Waschflüssigkeit durchmischt werden. Die Durchmischung der Wäsche mit Waschflüssigkeit hängt jedoch auch von dem Volumenstrom an durch die Umfluteinrichtung geförderter Waschflüssigkeit ab. Ist der Volumenstrom gering, ist die Wasch- oder Spülwirkung gering. Ist der Volumenstrom hoch, erhitzen sich die beanspruchten mechanischen Komponenten der Umfluteinrichtung und nehmen möglicherweise Schaden.

Aus der EP 1 783 264 A2 ist ein Verfahren bekannt, bei welchem lediglich die Drehzahl der Umflutpumpe variiert wird.

Der Erfindung liegt daher die Aufgabe zu Grunde, ein Verfahren zum Betreiben einer Waschmaschine bereitzustellen, mit dem bzw. der eine gute Wasch- und/oder Spülwirkung von Wäsche bereitgestellt wird ohne die Umfluteinrichtung zu schädigen.

Diese Aufgabe wird durch ein Verfahren mit den Merkmalen nach Anspruch 1 gelöst. Vorteilhafte Ausgestaltungen und Weiterbildungen der Erfindung sind in den Unteransprüchen angegeben.

Bei dem erfindungsgemäßen Verfahren wird ein Volumenstrom der geförderten Waschflüssigkeit variiert. Das heißt, die Umfluteinrichtung fördert in unterschiedlichen Zeitintervallen unterschiedliche Mengen pro Zeiteinheit an Waschflüssigkeit von dem ersten Bereich des Laugenbehälters in den zweiten Bereich des Laugenbehälters. In Zeitintervallen mit Förderung größerer Mengen pro Zeiteinheit an Waschflüssigkeit wird eine verbesserte Wasch- und /oder Spülwirkung erzielt, während in Zeitintervallen mit Förderung kleinerer Mengen pro Zeiteinheit an Waschflüssigkeit die Umfluteinrichtung entlastet wird, um keinen Schaden zu nehmen.

Der erste Bereich des Laugenbehälters ist vorzugsweise der untere Bereich des Laugenbehälters, bezogen auf die betriebsgemäße Aufstellposition der Waschmaschine. In dem unteren Bereich häuft sich aufgrund der Schwerkraft ebenfalls die zu waschende Wäsche. Der zweite Bereich des Laugenbehälters ist vorzugsweise der seitliche und/oder obere Bereich des Laugenbehälters, bezogen auf die betriebsgemäße Aufstellposition der Waschmaschine. Durch Umfluten von Waschflüssigkeit aus dem unteren Bereich des Laugenbehälters in den seitlichen und/oder oberen Bereich wird eine besonders gute Durchmischung von Waschflüssigkeit und Wäsche erreicht.

Erfindungsgemäß wird der Volumenstrom mittels Variieren einer Drehzahl der Umflutpumpe variiert. Je höher die Drehzahl der Umflutpumpe ist, desto größer ist der Volumenstrom. Je größer der Volumenstrom ist, eine desto bessere Wasch- und/oder Spülwirkung wird erzielt, weil desto intensiver die Faser der zu waschenden Wäsche von einem zweiten Bereich des Laugenbehälters aus durchdrungen werden kann. Durch Variieren des Volumenstroms in Abhängigkeit der Drehzahl der Umflutpumpe kann erreicht werden, dass bei der Förderung größerer Mengen an Waschflüssigkeit eine verbesserte Wasch- und/oder Spülwirkung erzielt wird, während bei der Förderung kleinerer Mengen an Waschflüssigkeit die Umflutpumpe entlastet wird.

Bevorzugt wird der Volumenstrom in Abhängigkeit von einer Temperatur der Umflutpumpe variiert. Bei längerer Betriebsdauer der Umflutpumpe bei erhöhter Drehzahl, kann das Problem auftreten, dass sich ihre Temperatur bei längerer Betriebsdauer der Umflutpumpe bei höherer Drehzahl erhöht und die Umflutpumpe bei Erreichen einer zu hohen Temperatur Schaden nimmt. Durch Variieren des Volumenstroms in Abhängigkeit von der Temperatur der Umflutpumpe können abwechselnd Zeitintervalle eingestellt werden, in denen ein hoher Volumenstrom zur Erzielung einer verbesserten Wasch- und/oder Spülwirkung bereitgestellt wird, und weiterhin Zeitintervalle eingestellt werden, in denen die Umflutpumpe durch Einstellen eines niedrigen Volumenstroms entlastet wird, damit sie nicht aufgrund Erreichens einer zu hohen Betriebstemperatur Schaden nimmt.

Die Temperatur der Umflutpumpe kann dabei zum Beispiel an deren Motor, an den Motorwicklungen und/oder am Gehäuse gemessen werden.

Erfindungsgemäß wird die Umflutpumpe bei einer ersten Drehzahl, die höher als eine vorbestimmte Schwelldrehzahl ist, vorzugsweise höher als ihre Nenndrehzahl für Dauerbetrieb, wenn die Temperatur der Umflutpumpe unterhalb eines ersten vorbestimmten Temperaturwerts liegt, und bei einer zweiten Drehzahl betrieben, die gleich oder niedriger als die Schwelldrehzahl ist, vorzugsweise ihre Nenndrehzahl für Dauerbetrieb, wenn die Temperatur der Umflutpumpe oberhalb eines zweiten vorbestimmten Temperaturwerts liegt, wobei der erste vorbestimmte Temperaturwert niedriger oder gleich dem zweiten vorbestimmten Temperaturwert ist. Bevorzugt liegt die erste vorbestimmte Temperatur im Bereich zwischen 20 und 90 °C und die zweite vorbestimmte Temperatur im Bereich zwischen 90 und 120 °C. Unter Nenndrehzahl bei Dauerbetrieb wird die Drehzahl verstanden, bei der die Umflutpumpe im Dauerbetrieb die größtmögliche Leistung abgibt.

Bevorzugt weist das Verfahren die Schritte auf:
- Aktivieren der Umfluteinrichtung,
- Erfassen der Temperatur der Umflutpumpe,
- Einstellen der Drehzahl der Umflutpumpe in Abhängigkeit von ihrer erfassten Temperatur zur Einstellung des Volumenstroms,
- weiteres Erfassen der Temperatur der Umflutpumpe, und
- weiteres Einstellen der Drehzahl der Umflutpumpe in Abhängigkeit von ihrer erfassten Temperatur zur weiteren Einstellung des Volumenstroms.

Nach dem Aktivieren der Umfluteinrichtung wird die Temperatur der Umflutpumpe erfasst. Die Drehzahl der Umflutpumpe wird in Abhängigkeit von der erfassten Temperatur zur Einstellung des Volumenstroms eingestellt. Wenn die Temperatur der Umflutpumpe unterhalb des ersten vorbestimmten Temperaturwerts liegt, wird eine erste Drehzahl eingestellt, die höher als die Nenndrehzahl der Umflutpumpe für Dauerbetrieb ist. Wenn die Temperatur der Umflutpumpe oberhalb des zweiten vorbestimmten Temperaturwerts liegt, wird die Umflutpumpe bei einer zweiten Drehzahl betrieben, die gleich oder niedriger als ihre Nenndrehzahl für Dauerbetrieb ist. Im Laufe des Verfahrens wird, solange die Umfluteinrichtung aktiviert ist, weiterhin die Temperatur der Umflutpumpe erfasst und ihre Drehzahl wie vorstehend beschrieben eingestellt. Auf diese Weise wird eine effektive Wasch- und/oder Spülwirkung erzielt, während gleichzeitig sichergestellt wird, dass die Umflutpumpe keinen Schaden nimmt.

In einer bevorzugten Ausführungsform weist das Verfahren die Schritte auf:
- Aktivieren der Umfluteinrichtung,
- erstes Einstellen der Drehzahl der Umflutpumpe auf einem vorbestimmten ersten Drehzahlwert, der gleich oder kleiner ist als ihre Nenndrehzahl, für ein erstes vorbestimmtes Zeitintervall,
- zweites Einstellen der Drehzahl der Umflutpumpe auf einem vorbestimmten zweiten Drehzahlwert, der größer ist als ihre Nenndrehzahl, für ein zweites vorbestimmtes Zeitintervall und
- Abwechseln der Schritte erstes und zweites Einstellen der Drehzahl der Umflutpumpe, während die Umfluteinrichtung aktiviert ist.

Vorzugweise liegt das erste vorbestimmte Zeitintervall im Bereich zwischen 30 und 75 Sekunden und liegt das zweite vorbestimmte Zeitintervall zwischen 90 und 150 Sekunden. In dieser Ausführungsform muss nicht die Temperatur der Umflutpumpe während des Verfahrens erfasst werden, weil die Drehzahl der Umflutpumpe zeitabhängig gesteuert wird. Die Temperatur der Umflutpumpe kann aber auch bei diesem Verfahren erfasst werden und dazu dienen, bei Überschreitung des vorstehend erwähnten zweiten Temperatursignals ein Notsignal zu senden und/oder die Aktivierung der Umfluteinrichtung aus Sicherheitsgründen zu beenden.

Bevorzugt wird der Volumenstrom der geförderten Waschflüssigkeit stufenförmig variiert. Gleichermaßen wird die Drehzahl der Umflutpumpe ebenfalls stufenförmig variiert. Dass heißt, dass der erste vorbestimmte Drehzahlwert beispielsweise im Wesentlichen abrupt auf den zweiten vorbestimmten Drehzahlwert eingestellt wird und umgekehrt. Genauso abrupt wird der eingestellte Volumenstrom variiert.

Ein Ausführungsbeispiel der Erfindung ist in den Zeichnungen rein schematisch dargestellt und wird nachfolgend näher beschrieben. Es zeigt
Fig. 1 eine Querschnittsansicht einer Waschmaschine; und
Fig. 2 den zeitlichen Ablauf einer Einstellung eines Volumenstroms und einer Umflutpumpendrehzahl.

In Fig. 1 ist eine Querschnittsansicht einer Waschmaschine 1 gezeigt. Die Waschmaschine 1 weist einen Laugenbehälter 2 zur Aufnahme von Waschflüssigkeit 3 zum Behandeln von Wäsche 8 auf, die in einem Gehäuse 4 angeordnet ist. Das Gehäuse 4 weist eine Tür 5 zum Be- und Entladen der Wäsche 8 aus dem Laugenbehälter 2 auf. Die Waschmaschine 1 weist weiterhin ein Einlassventil 6 zum Einlaufen von Wasser aus dem Versorgungsnetzwerk in den Einspülkasten 7 auf, in den ggf. Waschmittel eingefüllt ist. Wasser aus dem Einlassventil 6 und ggf. Waschmittel werden über das Verbindungsrohr 9 in den Laugenbehälter 2 geleitet, in dem sich die Wäsche 8 befindet. Das Wasser und ggf. Waschmittel bilden die Waschflüssigkeit 3, die sich in einem ersten Bereich des Laugenbehälters 2, der Schwerkraft zufolge im unteren Bereich des Laugenbehälters 2 ansammelt, in dem sich ebenfalls die Wäsche 8 häuft. An dem Laugenbehälter 2 ist eine Ablaufeinrichtung 12 angeordnet, die bei Aktivierung verbrauchte Waschflüssigkeit aus dem Laugenbehälter 2 herausführt. Die Ablaufeinrichtung 12 weist eine Ablaufpumpe 12a beziehungsweise Laugenpumpe auf, die bei Aktivierung Waschflüssigkeit aus dem Laugenbehälter 2 abpumpt, indem sie diese aus einem Ablaufrohr 12b zu einer Ablaufleitung 12c leitet. Die Ablaufleitung 12c mündet in einen Abwasserkanal oder sonstigen Wasserabfluss. Das Ablaufrohr 12b ist auch mit einer Umfluteinrichtung 11 verbunden, die eine Umflutpumpe 11 a, eine Umflutleitung 11 b und einen Auslass 11 c aufweist. Bei Aktivierung der Umfluteinrichtung 11 pumpt die Umflutpumpe 11a aus dem Ablaufrohr 12b bereitgestellte Waschflüssigkeit durch die Umflutleitung 11 b in einen zweiten, oberen Bereich des Laugenbehälters 2. Dadurch wird die Waschflüssigkeit 3 von oben durch den Auslass 11c wie beispielsweise einer Düse auf die Wäsche 8 gesprüht und eine bessere Durchmischung von Wäsche 8 und Waschflüssigkeit 3 erreicht.

Bei der Durchführung eines Waschprogramms mit einer Waschphase und zumindest einer Spülphase wird während der Waschphase und/oder einer der Spülphasen die Umfluteinrichtung 11 derart aktiviert, dass Waschflüssigkeit 3 aus dem Laugenbehälter 2 durch das Ablaufrohr 12b und mittels der Umfluteinrichtung 11 mit der Umflutpumpe 11a durch die Umflutleitung 11 b in den oberen Bereich des Laugenbehälters 2 gefördert wird, wobei der Volumenstrom der geförderten Waschflüssigkeit 3 variiert wird. Eine Steuereinrichtung 13 weist einen Frequenzumrichter 14 auf und steuert die Drehzahl der Umflutpumpe 11a beispielsweise in Abhängigkeit von der Temperatur der Umflutpumpe 11a oder in Abhängigkeit von festgelegten Zeitintervallen. So ist es möglich, die Umflutpumpe derart zu steuern, dass sie in einem ersten festgelegten Zeitintervall eine Drehzahl aufweist, die kleiner oder gleich der Nenndrehzahl für Dauerbetrieb ist, und in einem zweiten Zeitintervall eine Drehzahl aufweist, die größer als die Nenndrehzahl für Dauerbetrieb ist, wobei die Steuereinrichtung 13 den ersten festgelegten Zeitintervall und den zweiten festgelegten Zeitintervall abwechselnd einstellt. Alternativ wird die Umflutpumpe 11a derart von der Steuereinrichtung 13 gesteuert, dass sie unterhalb einer ersten vorbestimmten Temperatur der Umflutpumpe 11 a bei einer ersten Drehzahl, die größer als die Nenndrehzahl für Dauerbetrieb ist, und oberhalb einer zweiten vorbestimmten Temperatur der Umflutpumpe 11a bei einer zweiten Drehzahl betrieben wird, die kleiner oder gleich der Nenndrehzahl für Dauerbetrieb ist.

Fig. 2 zeigt den zeitlichen Ablauf einer Einstellung eines Volumenstroms einer Umflutpumpendrehzahl. Die Zeitachse der Wasch- oder Spülphase ist der Veranschaulichung halber willkürlich auf 600 Sekunden gesetzt und kann länger oder kürzer andauern. Fig. 2 zeigt eine Variation der Drehzahl der Umflutpumpe. 60 Sekunden-Zeitintervalle lang wird die Umflutpumpe bei einer Drehzahl von 3000 Umdrehungen pro Minute (U/min) betrieben. Diese 60-Sekunden-Zeitintervalle wechseln sich stufenförmig mit 120-Sekunden-Intervallen ab, in denen die Umflutpumpe bei einer Drehzahl von 3500 U/min betrieben wird. Mit Variation der Umflutpumpendrehzahl wird ebenfalls der Volumenstrom an geförderter Waschflüssigkeit variiert. In den 60-Sekunden-Zeitintervallen beträgt der Volumenstrom 15 Liter pro Minute (l/min), und in den 120-Sekunden-Intervallen beträgt der Volumenstrom 20 l/min. Die Umflutpumpe wird in den 120-Sekunden-Zeitintervallen mit einer Drehzahl betrieben, die höher als ihre Nenndrehzahl für Dauerbetrieb ist (Boostbetrieb). Im Boostbetrieb erhöht sich die Temperatur der Umflutpumpe. Durch die Absenkung der Drehzahl der Umflutpumpe in den 60-Sekunden-Zeitintervallen auf eine Drehzahl, die gleich oder niedriger als ihre Nenndrehzahl für Dauerbetrieb ist, sinkt die Temperatur der Umflutpumpe. Wenn diese einen vorbestimmten Grenzwert unterschreitet, wie in diesem Fall nach 60 Sekunden, wird der nächste Boostbetrieb gestartet, bis zu erwarten ist, dass die Temperatur der Umflutpumpe so hoch wird, dass sie Schaden nehmen könnte, wie in diesem Fall nach 120 Sekunden. Die 60-Sekunden-Zeitintervalle und 120-Sekunden-Zeitintervalle wechseln sich im weiteren Verlauf der Wasch- oder Spülphase ab. Diese Betriebsweise ermöglicht bei Volumenströmen von 20 l/min einerseits eine hohe Durchmischung von Waschflüssigkeit und Wäsche. So kann die Waschflüssigkeit in den Volumenstromspitzen Fasern der Wäschestücke intensiver durchdringen und erhöht in der Waschphase die Waschwirkung und spült die Wäsche in den Spülphasen gründlicher aus. Andererseits stellt diese Betriebsweise aber in den Zeitintervallen mit Volumenströmen von 15 l/min sicher, dass die Umflutpumpe keinen Schaden nimmt, weil sie sich zu sehr aufheizt.

### Bezugszeichenliste:

- 1: Waschmaschine
- 2: Laugenbehälter
- 3: Waschflüssigkeit
- 4: Gehäuse
- 5: Tür
- 6: Einlassventil
- 7: Einspülkasten
- 8: Wäsche
- 9: Verbindungsrohr
- 11: Umfluteinrichtung
- 11a: Umflutpumpe
- 11 b: Umflutleitung
- 11 c: Auslass
- 12: Ablaufeinrichtung
- 12a: Ablaufpumpe
- 12b: Ablaufrohr
- 12c: Ablaufleitung
- 13: Steuereinrichtung
- 14: Frequenzumrichter

## Patentansprüche

1. Verfahren zum Betreiben einer Waschmaschine (1) mit einem Laugenbehälter (2) zur Aufnahme von Waschflüssigkeit (3) zum Behandeln von Wäsche (8) und einer Umfluteinrichtung (11) mit einer Umflutpumpe (11a) und einer Umflutleitung (11b), umfassend die Durchführung eines Waschprogramms mit einer Waschphase und zumindest einer Spülphase, wobei zumindest während einer der Wasch- oder Spülphasen die Umfluteinrichtung (11) derart aktiviert wird, dass Waschflüssigkeit (3) mittels der Umflutpumpe (11a) aus einem ersten Bereich des Laugenbehälters (2) durch die Umflutleitung (11 b) in einen zweiten Bereich des Laugenbehälters (2) gefördert wird, und wobei ein Volumenstrom der geförderten Waschflüssigkeit (3) variiert wird, und wobei der Volumenstrom mittels Variieren einer Drehzahl der Umflutpumpe (11 a) variiert wird,
**dadurch gekennzeichnet,**
**dass** die Umflutpumpe (11a) bei einer ersten Drehzahl betrieben wird, die höher als ihre Nenndrehzahl für Dauerbetrieb ist, wenn die Temperatur der Umflutpumpe (11a) unterhalb eines ersten vorbestimmten Temperaturwerts liegt, und dass die Umflutpumpe (11a) bei einer zweiten Drehzahl betrieben wird, die gleich oder niedriger als ihre Nenndrehzahl für Dauerbetrieb ist, wenn die Temperatur der Umflutpumpe (11a) oberhalb eines zweiten vorbestimmten Temperaturwerts liegt, wobei der erste vorbestimmte Temperaturwert niedriger oder gleich dem zweiten vorbestimmten Temperaturwert ist.

2. Verfahren nach Anspruch 1, **dadurch gekennzeichnet, dass** der Volumenstrom in Abhängigkeit von einer Temperatur der Umflutpumpe (11a) variiert wird.

3. Verfahren nach Anspruch 1, **dadurch gekennzeichnet, dass** die erste vorbestimmte Temperatur im Bereich zwischen 20 und 90 °C liegt und die zweite vorbestimmte Temperatur im Bereich zwischen 90 und 120 °C liegt.

4. Verfahren nach einem der vorangehenden Ansprüche, **gekennzeichnet durch** die Schritte
- Aktivieren der Umfluteinrichtung (11),
- Erfassen der Temperatur der Umflutpumpe (11 a),
- Einstellen der Drehzahl der Umflutpumpe (11 b) in Abhängigkeit von ihrer erfassten Temperatur zur Einstellung des Volumenstroms,
- weiteres Erfassen der Temperatur der Umflutpumpe (11a) und
- weiteres Einstellen der Drehzahl der Umflutpumpe (11a) in Abhängigkeit von ihrer erfassten Temperatur zur weiteren Einstellung des Volumenstroms.

5. Verfahren nach einem der vorangehenden Ansprüche, **gekennzeichnet durch** die Schritte
- Aktivieren der Umfluteinrichtung (11),
- erstes Einstellen der Drehzahl der Umflutpumpe (11a) auf einem vorbestimmten ersten Drehzahlwert, der gleich oder kleiner ist als ihre Nenndrehzahl, für ein erstes vorbestimmtes Zeitintervall,
- zweites Einstellen der Drehzahl der Umflutpumpe (11 b) auf einem vorbestimmten zweiten Drehzahlwert, der größer ist als ihre Nenndrehzahl, für ein zweites vorbestimmtes Zeitintervall und
- Abwechseln der Schritte erstes und zweites Einstellen der Drehzahl der Umflutpumpe (11a), während die Umfluteinrichtung (11) aktiviert ist.

6. Verfahren nach Anspruch 5, **dadurch gekennzeichnet, dass** das erste vorbestimmte Zeitintervall im Bereich zwischen 30 und 75 Sekunden liegt und das zweite vorbestimmte Zeitintervall zwischen 90 und 150 Sekunden liegt.

7. Verfahren nach einem der vorangehenden Ansprüche, **dadurch gekennzeichnet, dass** der Volumenstrom der geförderten Waschflüssigkeit (3) stufenförmig variiert wird.

## Claims

1. Method for operating a washing machine (1) comprising a suds container (2) for receiving washing liquid (3) for treating laundry (8), and a recirculation device (11) having a recirculation pump (11 a) and a recirculation line (11 b), comprising carrying out a washing programme having a washing phase and at least one rinsing phase, the recirculation device (11) being activated during at least one of the washing or rinsing phases in such a way that washing liquid (3) is conveyed from a first region of the suds container (2) into a second region of the suds container (2) via the recirculation line (11 b) by means of the recirculation pump (11 a), the volumetric flow rate being varied by varying a speed of the recirculation pump (11 a),
**characterised in that**,
if the temperature of the recirculation pump (11 a) is below a first predetermined temperature value, the recirculation pump (11 a) is operated at a first speed that is higher than the nominal speed thereof for continuous operation, and **in that**, if the temperature of the recirculation pump (11 a) is above a second predetermined temperature value, the recirculation pump (11 a) is operated at a second speed that is less than or equal to the nominal speed thereof for continuous operation, the first predetermined temperature value being less than or equal to the second predetermined temperature value.

2. Method according to claim 1, **characterised in that** the volumetric flow rate is varied according to a temperature of the recirculation pump (11 a).

3. Method according to claim 1, **characterised in that** the first predetermined temperature is within the range of between 20 and 90 °C and the second predetermined temperature is within the range of between 90 and 120 °C.

4. Method according to any of the preceding claims, **characterised by** the steps of:
- activating the recirculation pump (11),
- detecting the temperature of the recirculation pump (11 a),
- adjusting the speed of the recirculation pump (11 b) according to the detected temperature thereof in order to adjust the volumetric flow rate,
- further detecting the temperature of the recirculation pump (11 a), and
- further adjusting the speed of the recirculation pump (11 a) according to the detected temperature thereof in order to further adjust the volumetric flow rate.

5. Method according to any of the preceding claims, **characterised by** the steps of:
- activating the recirculation device (11),
- adjusting the speed of the recirculation pump (11 a) for a first time to a predetermined first speed that is less than or equal to the nominal speed thereof for a first predetermined time period,
- adjusting the speed of the recirculation pump (11 b) for a second time to a predetermined second speed that is greater than or equal to the nominal speed thereof for a second predetermined time period, and
- alternating the steps of the first and second adjustment of the speed of the recirculation pump (11 a) while the recirculation device (11) is activated.

6. Method according to claim 5, **characterised in that** the first predetermined time period is within the range of between 30 and 75 seconds and the second predetermined time period is between 90 and 150 seconds.

7. Method according to any of the preceding claims, **characterised in that** the volumetric flow rate of the conveyed washing liquid (3) is varied in a stepped manner.

## Revendications

1. Procédé de fonctionnement d'une machine à laver (1) avec une cuve de lessivage (2) pour la réception de liquide de lavage (3) pour le traitement du linge (8) et avec un dispositif de circulation (11) avec une pompe de circulation (11 a) et une conduite de circulation (11 b), comprenant l'exécution d'un programme de lavage avec une phase de lavage et au moins une phase de rinçage, dans lequel, au moins pendant une de la phase de lavage ou des phases de rinçage, le dispositif de circulation (11) est activé de telle sorte que du liquide de lavage (3) est acheminé au moyen de la pompe de circulation (11a) à partir d'une première zone de la cuve de lessivage (2) à travers la conduite de circulation (11 b) dans une deuxième zone de la cuve de lessivage (2), et dans lequel un flux volumique du liquide de lavage (3) acheminé est modifié, et dans lequel le flux volumique est modifié au moyen d'une modification d'une vitesse de rotation de la pompe de circulation (11a),
**caractérisé en ce que**
la pompe de circulation (11 a) est mise en oeuvre à une première vitesse de rotation qui est plus élevée que sa vitesse de rotation nominale pour le fonctionnement continu quand la température de la pompe de circulation (11 a) est inférieure à une première valeur de température prédéfinie, et **en ce que** la pompe de circulation (11a) est mise en oeuvre à une deuxième vitesse de rotation qui est égale ou inférieure à sa vitesse de rotation nominale pour le fonctionnement continu quand la température de la pompe de circulation (11a) est supérieure à une deuxième valeur de température prédéfinie, dans lequel la première valeur de température prédéfinie est inférieure ou égale à la deuxième valeur de température prédéfinie.

2. Procédé selon la revendication 1, **caractérisé en ce que** le flux volumique est modifié en fonction d'une température de la pompe de circulation (11 a).

3. Procédé selon la revendication 1, **caractérisé en ce que** la première température prédéfinie se situe dans la plage de 20 à 90 °C et la deuxième température prédéfinie se situe dans la plage de 90 à 120 °C.

4. Procédé selon l'une des revendications précédentes, **caractérisé par** les étapes suivantes :
- activation du dispositif de circulation (11),
- détection de la température de la pompe de circulation (11 a),
- réglage de la vitesse de rotation de la pompe de circulation (11 b) en fonction de sa température détectée pour le réglage du flux volumique,
- détection supplémentaire de la température de la pompe de circulation (11 a) et
- réglage supplémentaire de la vitesse de rotation de la pompe de circulation (11 a) en fonction de sa température détectée pour le réglage supplémentaire du flux volumique.

5. Procédé selon l'une des revendications précédentes, **caractérisé par** les étapes suivantes :
- activation du dispositif de circulation (11),
- premier réglage de la vitesse de rotation de la pompe de circulation (11 a) à une première valeur de vitesse de rotation prédéfinie qui est égale ou inférieure à sa vitesse de rotation nominale pendant un premier intervalle de temps prédéfini,
- deuxième réglage de la vitesse de rotation de la pompe de circulation (11 b) à une deuxième valeur de vitesse de rotation prédéfinie qui est supérieure à sa vitesse de rotation nominale pendant un intervalle de temps prédéfini et
- alternance des étapes premier et deuxième réglage de la vitesse de rotation de la pompe de circulation (11 a) pendant que le dispositif de circulation (11) est activé.

6. Procédé selon la revendication 5, **caractérisé en ce que** le premier intervalle de temps prédéfini se situe dans la plage de 30 à 75 secondes et le deuxième intervalle de temps prédéfini est compris entre 90 et 150 secondes.

7. Procédé selon l'une des revendications précédentes, **caractérisé en ce que** le flux volumique du liquide de lavage (3) acheminé est modifié par étapes.
